# EUROPÄISCHE PATENTSCHRIFT

(11) **EP 1 363 743 B1**
(45) Veröffentlichungstag und Bekanntmachung des Hinweises auf die Patenterteilung: **28.07.2004**
(21) Anmeldenummer: 02719842.3
(22) Anmeldetag: 15.02.2002
(51) Int. Cl.: B05B 1/18

(54) **BRAUSEKOPF**
SHOWER HEAD
POMME DE DOUCHE

(30) Priorität: 21.02.2001 DE 10108248
(43) Veröffentlichungstag der Anmeldung: 26.11.2003
(73) Patentinhaber: Hansgrohe AG, 77761 Schiltach (DE)
(72) Erfinder: GLUNK, Günter, 78737 Fluorn-Winzeln (DE)
(74) Vertreter: Patentanwälte Ruff, Wilhelm, Beier, Dauster & Partner
(86) Internationale Anmeldenummer: PCT/EP2002/001604
(87) Internationale Veröffentlichungsnummer: WO 2002/066169

(56) Entgegenhaltungen:
- US-A- 4 850 539
- US-A- 6 113 002

## Beschreibung

Die Erfindung betrifft einen Brausekopf, insbesondere einen Brausekopf, der verschwenkbar an einem Anschluss angebracht ist. Ein Brausekopf, der die Merkmale des Oberbegriffs des Anspruchs 1 zeigt, ist aus US 6 113 002 bekannt. Weiterhin ist bereits ein verschwenkbarer Brausekopf bekannt (US 4,497,444), der aus wenigen Teilen aufgebaut ist. Eine Dichtung dient sowohl zur Abdichtung als auch zur Abbremsung bei der Verschwenkung des Gehäuses des Brausekopfs. Dieser Brausekopf enthält allerdings keine Strahlscheibe.

Der Erfindung liegt die Aufgabe zu Grunde, einen möglichst einfach aufgebauten und kostengünstig herzustellenden Brausekopf zu schaffen, der aus möglichst wenigen Teilen besteht.

Zur Lösung dieser Aufgabe schlägt die Erfindung einen Brausekopf mit den im Anspruch 1 genannten Merkmalen vor. Weiterbildungen der Erfindung sind Gegenstand von Unteransprüchen.

Der von der Erfindung vorgeschlagene Brausekopf besteht im einfachsten Fall aus zwei Teilen, nämlich dem Gehäuse und dem Strahlscheibenelement, sowie einer Dichtung.

In Weiterbildung der Erfindung kann vorgesehen sein, dass das Gehäuse becherartig ausgebildet ist, wobei die Anschlussöffnung zum Durchgreifen eines Anschlusselements im Bereich des Becherbodens angeordnet ist. Dementsprechend kann vorgesehen sein, dass die Strahlscheibe die Becheröffnung abdeckt.

Die Verbindung zwischen dem Strahlscheibenelement und dem Gehäuse kann in Weiterbildung der Erfindung im Bereich der Anschlussöffnung erfolgen.

Erfindungsgemäß kann vorgesehen sein, dass die Verbindungseinrichtung zur Verbindung zwischen dem Gehäuse und der Strahlscheibe eine Schnappverbindung ist. Bei der Montage der Brause braucht nur das Anschlusselement durch die Anschlussöffnung hindurchgesteckt und das Strahlscheibenelement in das Gehäuse eingeschoben zu werden. Es schnappt dann an der richtigen Stelle von allein in die Verbindung ein.

Ebenfalls möglich ist es, dass die Verbindungseinrichtung ein Bajonettverschluss oder auch ein Schraubverschluss ist, der ohne Schrauben auskommt.

Bei der Dichtung kann es sich um einen einfachen O-Ring handeln, der als Massenteil sehr kostengünstig zur Verfügung steht.

Es ist aber ebenfalls möglich und liegt im Rahmen der Erfindung, dass die Dichtung flächig ausgebildet ist, also beispielsweise als Hülse.

In Weiterbildung der Erfindung kann vorgesehen sein, dass das Strahlscheibenelement einen etwa zylindrischen Ansatz auf seiner Innenseite aufweist, an dessen Vorderseite die Strahlscheibe angebracht ist. Dieser Ansatz kann insbesondere einstöckig mit dem Strahlscheibenelement ausgebildet sein.

In Weiterbildung der Erfindung kann vorgesehen sein, dass der zylindrische Ansatz des Strahlscheibenelements mit einem zylindrischen Ansatz des Gehäuseinneren zusammenwirkt. Es kann dabei vorgesehen sein, dass die Verbindungseinrichtung zwischen diesen beiden zylindrischen Ansätzen wirkt.

In Weiterbildung der Erfindung kann für einen besonders günstigen Aufbau vorgesehen sein, dass die Dichtung für das Anschlusselement einstückig mit der Dichtung des Rands der Strahlscheibe hergestellt, insbesondere gespritzt ist.

insbesondere kann vorgesehen sein, dass die Dichtung der Strahlscheibe ein Teil eines an der Innenseite der Strahlscheibe anliegenden die Strahlaustrittsöffnungen aufweisenden Elastomerscheibe ist.

Die Erfindung schlägt vor, dass die Dichtung, die den Rand der Strahlscheibe gegenüber dem Gehäuse abdichtet, in einer Richtung senkrecht zur Ebene der Strahlaustrittsöffnung des Gehäuses auf Kompression beaufschlagt wird.

Um auch bei einem Gehäuse, bei dem der zylindrische Ansatz weit in das Innere des Gehäuses hineinreicht, eine sorgfältige Abdichtung zwischen dem Rand der Strahlscheibe und dem Gehäuse zu ermöglichen, kann erfindungsgemäß die Strahlscheibe in sich Federeigenschaften aufweisen. Dies kann beispielsweise dadurch erreicht werden, dass die Strahlscheibe eine längs ihres Randes umlaufende Querschnittsverminderung aufweist.

In Axialrichtung des Gehäuses des Brausekopfs gesehen kann erfindungsgemäß die Verbindungseinrichtung näher an der Anschlussöffnung angeordnet sein als an der gegenüberliegenden Austrittsöffnung.

In Weiterbildung der Erfindung kann vorgesehen sein, dass das Anschlusselement einen in das Gehäuse eingreifenden kugetartigen Endabschnitt aufweist, der gegenüber dem Gehäuse verschwenkbar ist. Das Gehäuse kann also gegenüber dem an einem Leitungsende angebrachten Anschlusselement verschenkt werden. Hierbei kann insbesondere vorgesehen sein, dass die Dichtung gleichzeitig auch die Festlegung eines bestimmten Winkels ermöglicht.

Weitere Merkmale, Einzelheiten und Vorzüge der Erfindung ergeben sich aus der folgenden Beschreibung bevorzugter Ausführungsformen der Erfindung sowie anhand der Zeichnung. Hierbei zeigen:
- Fig. 1: einen Axialschnitt durch eine erste Ausführungsform eines Brausekopfs;
- Fig. 2: einen der Figur 1 entsprechenden Axialschnitt durch eine zweite Ausführungsform des erfindungsgemäßen Brausekopfs;
- Fig. 3: einen Axialschnitt durch eine dritte Ausführungsform; und
- Fig. 4: einen Axialschnitt durch eine vierte Ausführungsform.

Die Figur 1 zeigt einen Axialschnitt durch einen Brausekopf nach der Erfindung. Der Brausekopf enthält ein Gehäuse 1, das die Form eines Bechers aufweist. Im Becherboden 2 ist eine Öffnung 3 ausgebildet, durch die ein Anschlusselement 4 hindurchgreift. Die gegenüberliegende in der Figur 1 unten angeordnete Seite des becherartigen Gehäuses 1 bildet eine Öffnung, die von dem umlaufenden Rand 5 des Gehäuses 1 begrenzt wird. Die Öffnung wird durch eine Strahlscheibe 6 abgedeckt, die Teil eines Strahlscheibenelements 7 ist. An der in das Innere des Gehäuses 1 gerichteten Innenseite der Strahlscheibe 6 ist konzentrisch ein Ansatz 8 angeformt, der im wesentlichen zylindrisch ausgebildet ist. Der zylindrische Ansatz 8 greift in einen weiteren zylindrischen Ansatz 9 ohne Spiel ein, der im Inneren des Gehäuses 1 des Brausekopfs ausgebildet ist. Der dem Gehäuse 1 zugeordnete zylindrische Ansatz 9 erstreckt sich vom Becherboden 2 konzentrisch zu dessen Öffnung 3 und reicht bis etwa über die Hälfte der axialen Erstreckung des Gehäuses 1. An der Innenseite des zylindrischen Ansatzes 9 ist eine sich mindestens über einen Teil des Umfangs erstreckende keilförmige Nut 10 ausgebildet.

Der zylindrische Ansatz 8 an der Innenseite der Strahlscheibe 6 weist über den Umfang verteilt mehrere in jeweils einer Durchgangsöffnung angeordnete federnde Schnappelemente 11 auf, die an ihrer Außenseite einen Rastvorsprung 12 enthalten. Der Rastvorsprung 12 greift in die umlaufende keilförmige Nut 10 ein, wenn das Strahlscheibenelement in das Ge-häuse 1 eingeschoben ist.

Zur Abdichtung zwischen dem Rand der Strahlscheibe 6 und dem Rand 5 des Gehäuses 1 ist eine Dichtung 13 vorgesehen, die als Elastomerscheibe 14 ausgebildet ist und auf der Innenseite der Strahlscheibe 6 aufliegt. Die Dichtung 13 wird im Randbereich zwischen der Strahlscheibe 6 und dem Gehäuse 1 auf Kompression in axialer Richtung des Gehäuses beansprucht. Unter Axialrichtung ist die Richtung zwischen dem Boden 2 des Gehäuses und der Strahlaustrittsöffnung an der gegenüberliegenden Seite zu verstehen.

Die als Elastomerscheibe 14 ausgebildete Dichtung 13 ist an der Innenseite des zylindrischen Ansatzes 8 des Strahlscheibenelementes 7 bis zu dem freien Ende des zylindrischen Ansatzes 8 weitergeführt. Das Elastomermaterial greift durch radial verlaufende Öffnungen im Endbereich des Ansatzes 8 nach außen durch und dichtet das Gehäuse nach außen ab. An der Innenseite des zylindrischen Ansatzes 8 wird dadurch eine flächige Dichtung 15 gebildet, an der das Ende des An-schlusselements 4 flächig anlegt. Diese Dichtung 15 wird von dem zylindrischen Ansatz 8 des Strahlscheibenelements 7 unter Mitwirkung des zylindrischen Ansatzes 9 des Gehäuses 1 gegen den Endbereich des Anschlusselements 4 angedrückt.

Im dargestellten Beispiel weist das Anschlusselement 4 einen im Inneren des Gehäuses 1 angeordneten kugelartigen Endabschnitt 16 auf. Durch das unter Spannung erfolgende Anliegen der Dichtung 15 an der Außenseite des kugelartigen Endabschnitts 16 wird eine Bremsung erreicht, so dass das Gehäuse 1 in einer einmal eingenommenen Stellung arretiert wird. Das Gehäuse 1 kann jedoch gegenüber dem Endabschnitt 16 verschenkt werden. Der Endabschnitt 16 weist eine Durchgangsöffnung 17 für den Durchgang des Brausewassers auf. An seinem aus dem Gehäuse 1 herausragenden Abschnitt ist das Anschlusselement 4 so ausgebildet, dass es an einer Leitung oder einem Schlauch angeschraubt werden kann.

Die die Dichtung 13 bildende Elastomerscheibe 14 ist auch durch Öffnungen der Strahlscheibe 6 hindurch gespritzt, wobei die durchgespritzten Teile die eigentlichen Strahlaustrittsöffnungen bilden.

Die Brause wird folgendermaßen montiert. Zunächst wird das Anschlusselement 4 mit seinem in Figur 1 nach oben gerichteten Endabschnitt voraus in das Gehäuse 1 von dessen offener Seite aus eingeschoben, bis der kugelartigen Endabschnitt 16 am Rand der Durchgangsöffnungen 3 anlegt. Dann wird das Strahlscheibenelement von der offenen Seite des Gehäuses 1 in dieses eingeschoben, bis die Rastelemente 11 mit ihren Vorsprüngen 12 in die Nut 10 einschnappen. In diesem Zustand ist die Dichtung 13 im Randbereich komprimiert, so dass an dieser Stelle eine Abdichtung erfolgt. Auch am gegenüberliegenden Ende erfolgt eine Abdichtung durch den Dichtabschnitt 15. Toleranzen, die bei der Herstellung des Gehäuses und/oder des Strahlscheibenelements 7 auftreten können, werden durch die Verformung der Dichtung 13 im Randbereich überbrückt bzw. ausgeglichen.

Die Figur 2 zeigt eine leicht abgeänderte Ausführungsform. Die Verbindung zwischen dem Strahischeibenelement 7 und dem Gehäuse 1 geschieht in der gleichen Weise, nämlich durch Rastelemente 11, die an ihrer Außenseite im Endbereich Rastnasen 12 aufweisen. Die Federungen können auch an dem Gehäuse angeformt sein.

Zur Abdichtung des Gehäuses 1 gegenüber dem Anschlusselement 4 ist ein O-Ring 20 vorgesehen, der zwischen dem Becherboden 2, der Stimkante des zylindrischen Ansatzes 8 an der Innenseite des Strahlscheibenelements und dem zylindrischen Ansatz 9 an der Innenseite des Gehäuses 1 festgehalten wird. Der O-Ring 20 wird auch durch die freie Kante des zylindrischen Ansatzes 8 komprimierend beaufschlagt, so dass er in gleicher Weise eine Abdichtung als auch eine Abbremsung des Gehäuses 1 gegenüber dem Endabschnitt des Anschlusselementes 4 bewirkt.

Bei dieser Ausführungsform dient zur Abdichtung der Strahlscheibe 26 gegenüber dem Rand 5 des Gehäuses eine in einer radial offenen Nut angeordnete Dichtung 27. Zum Überbrücken von herstellungsbedingten Toleranzen ist das Strahischeibenelement 26 in einem Randbereich durch eine umlaufende Querschnittsverminderung 27 federnd ausgebildet. Daher liegt auch in diesem Fall die Strahfaustrittsscheibe 26 im Randbereich unter Spannung an dem Gehäuse 1 an.

Figur 3 zeigt eine weitere Ausführungsform, bei der die Strahlscheibe 36 ähnlich wie bei der Ausführungsform nach Figur 1 aus einem harten Teil aufgebaut ist, an dem eine Elastomerscheibe 14 angespritzt ist. Diese Elastomerscheibe 14 enthält wiederum durch Öffnungen der Strahlscheibe 36 durchgespritzte Teile, die die Strahlaustrittsöffnungen 18 bilden, Im Randbereich wird die Elastomerscheibe 14 zum Toleranzausgleich auf Kompression beansprucht. Zusätzlich ist an der in das Innere des Gehäuses 1 gerichteten Seite der Elastomerscheibe 14 im Randbereich eine Dichtlippe 31 angespritzt, die ebenfalls zum axialen Toleranzausgleich dient.

Der Dichtabschnitt 15, der zwischen dem zylindrischen Ansatz 8 des Strahlscheibenelements und dem Endabschnitt 16 des Anschlusselements 4 wirksam ist, ist über einen Anspritzkanal 32 mit der Elastomerscheibe 14 verbunden. Die axiale Festlegung geschieht wieder durch Rastelemente 11 mit Rastvorsprüngen 12.

Figur 4 zeigt eine Ausführungsform, die der Ausführungsform nach Figur 3 ähnlich ist. Zur Verbindung zwischen dem Gehäuse 1 und der Strahlaustrittsscheibe 36 bzw. dem Strahlscheibenelement dient diesmal ein Bajonettverschluss, der im Endbereich des zylindrischen Ansatzes 8 des Strahlscheibenelements zwischen diesem und dem inneren des Gehäuses 1 wirksam ist. Im übrigen ist diese Ausführungsform ähnlich aufgebaut wie die Ausführungsform nach Figur 3, so dass sie nicht näher weiter beschrieben wird. Auch in diesem Fall gestaltet sich die Montage des Brausekopfs sehr einfach, da das Strahl- scheibenelement nur in den Ansatz 9 eingeschoben zu werden braucht, um anschließend verdreht zu werden, um den Bajonettverschluss zu schließen.

## Patentansprüche

1. Brausekopf mit
einem Gehäuse (1), das
eine Öffnung (3) zum Durchgreifen eines Anschlusselementes (4) und
dieser gegenüberliegend eine Austrittsöffnung aufweist,
einem Strahlscheibenelement (7), und
einer Dichtung zum Abdichten des inneren des Gehäuses (1) gegenüber dem Anschlusselement(4), die
von dem Strahlscheibenelement (7) gegen das Anschlusselement (4) beaufschlagt wird, **dadurch gekennzeichnet, daß** das Strahlscheibenelement (7) eine die Austrittsöffnung abdeckende dem Rand (5) des Gehäuses (1) gegenüber abgedichtete Strahlscheibe (6, 26, 36) aufweist und mit dem Gehäuse (1) in dessen Innerem verbindbar ist, wobei
die Strahlscheibe (26) in ihrem Randbereich in einer Richtung senkrecht zu ihrer Ebene nachgiebig bzw. federnd ausgebildet ist.

2. Brausekopf nach Anspruch 1, bei dem das Gehäuse (1) becherartig ausgebildet ist, wobei die Anschlussöffnung (3) im Bereich des Becherbodens (2) angeordnet ist.

3. Brausekopf nach Anspruch 1 oder 2, bei dem die Verbindung zwischen dem Strahlscheibenelement (7) und dem Gehäuse (1) im Bereich der Anschlussöffnung (3) erfolgt.

4. Brausekopf nach einem er vorhergehenden Ansprüche, bei dem die Verbindungseinrichtuung zwischen dem Strahlscheibenelement (7) und dem Gehäuse (1) ein Bajonettverschluss ist bzw. einen Bajonettverschluss aufweist.

5. Brausekopf nach einem der vorhergehenden Ansprüche, bei dem die Verbindungseinrichtung eine Schraubverbindung ist.

6. Brausekopf nach einem der vorhergehenden Ansprüche, bei dem die Dichtung ein O-Ring (20) ist.

7. Brausekopf nach einem der Ansprüche 1 bis 6, bei dem die Dichtung flächig ausgebildet,ist.

8. Brausekopf nach einem der vorhergehenden Ansprüche, bei dem das Strahlscheibenelement (7) einen etwa zylindrischen Ansatz (8) aufweist, an dessen Vorderseite die Strahlscheibe (6, 26, 36) angebracht ist.

9. Brausekopf nach Anspruch 9, bei dem der zylindrische Ansatz (8) mit einem zylindrischen Ansatz (9) des Gehäuseinneren zusammenwirkt.

10. Brausekopf nach Anspruch 10, bei dem die Verbindungseinrichtung zwischen den zylindrischen Ansätzen (8, 9) wirkt.

11. Brausekopf nach einem der vorhergehenden Ansprüche, bei dem die Dichtung für das Anschlusselement (4) einstückig mit der Dichtung für den Rand der Strahlscheibe (6, 26, 36) gespritzt ist.

12. Brausekopf nach einem der vorhergehenden Ansprüche, bei dem die Dichtung der Strahlscheibe (6, 36) Teil einer an der Innenseite der Strahlscheibe (6, 36) anliegenden die Strahlaustrittsöffnungen aufweisenden Elastomerscheibe (14) ist.

13. Brausekopf nach einem der vorhergehenden Ansprüche, bei dem die Dichtung der Strahlscheibe (6, 36) in einer Richtung senkrecht zur Ebene der Strahlaustrittsöffnung des Gehäuses (1) auf Kompression beaufschlagt wird.

14. Brausekopf nach einem der vorhergehenden Ansprüche, bei dem die Strahlscheibe (26) eine längs des Randes umlaufende Querschnittsverminderung (27) aufweist.

15. Brausekopf nach einem der vorhergehenden Ansprüche, bei dem die Verbindungseinrichtung in axialer Richtung näher an der Anschlussöffnung (3) als an der Austrittsöffnung des Gehäuses (1) angeordnet ist.

16. Brausekopf nach einem der vorhergehenden Ansprüche, bei dem das Anschlusselement (4) einen in das Gehäuse (1) eingreifenden kugelartigen Endabschnitt (16) aufweist, demgegenüber das Gehäuse (1) verschwenkbar ist, wobei die Dichtung eine Bremsung und Feststellung bewirkt.

17. Brausekopf nach einem der vorhergehenden Ansprüche, bei dem das Gehäuse (1) und/oder das Strahlscheibenelement (6, 26, 36) einstückig aus Kunststoff gespritzt ist.

18. Brausekopf nach einem der vorhergehenden Ansprüche, bei dem die Strahlscheibe (6, 36) und die Elastomerscheibe (14) im Zweikomponentenverfahren gespritzt sind.

## Claims

1. Shower head with a casing (1), which has an aperture (3) through which a connecting element (4) can be inserted as well as an output aperture opposite this, a water-jet disk element (7) and a seal for sealing the internal part of casing (1) on the connecting element (4), which seal is held in place by water-jet disk element (7) with respect to connecting element (4), **characterized by** the fact that water-jet disk element (7) has a water-jet disk (6, 26, 36) covering the output aperture which is sealed on edge (5) of casing (1) and which can be connected to the inside of casing (1), wherein the peripheral area of water-jet disk (26) is executed flexibly or elastic in a direction vertical to its plane.

2. Shower head in accordance with Claim 1, in which casing (1) has a cup-shaped execution, wherein connection aperture (3) is arranged in the area of cup base (2).

3. Shower head in accordance with Claim 1 or 2, in which the connection between water-jet disk element (7) and casing (1) is made in the area of connection aperture (3).

4. Shower head in accordance with one of the previous claims, in which the connecting device between water-jet disk element (7) and casing (1) comprises or contains a bayonet seal.

5. Shower head in accordance with one of the previous claims, in which the connecting device is a screw connection.

6. Shower head in accordance with one of the previous claims, in which the seal is an O-ring (20).

7. Shower head in accordance with one of the Claims 1 through 6, in which the seal is executed to be in one plane.

8. Shower head in accordance with one of the previous claims, in which water-jet disk element (7) has an approximately cylindrical projection (8), at the front of which water-jet disk (6, 26, 36) is attached.

9. Shower head in accordance with Claim 8, in which cylindrical projection (8) engages with a cylindrical projection (9) of the inside of casing (1).

10. Shower head in accordance with Claim 9, in which the connecting device works between cylindrical projections (8, 9).

11. Shower head in accordance with one of the previous claims, in which the seal for connecting element (4) is extruded as one piece with the seal for the edge of water-jet disk (6, 26, 36).

12. Shower head in accordance with one of the previous claims, in which the seal of water-jet disk (6, 36) forms part of an elastomer disk (14) of water-jet exit apertures which is adjacent to the inside of water-jet disk (6, 26, 36).

13. Shower head in accordance with one of the previous claims, in which the seal of water-jet disk (6, 36) is mounted to withstand compression in one direction vertically to the plane of the water-jet exit aperture of casing (1).

14. Shower head in accordance with one of the previous claims, in which water-jet disk (26) has a cross-sectional reduction (27) around the edge.

15. Shower head in accordance with one of the previous claims, in which the connecting device is arranged axially closer to connection aperture (3) than to the output aperture of casing (1).

16. Shower head in accordance with one of the previous claims, in which connecting element (4) has a spherical terminal section (16), which engages with casing (1), allowing casing (1) to be rotated, wherein the seal is responsible for clamping and fixation.

17. Shower head in accordance with one of the previous claims, in which casing (1) and/or water-jet disk element (6, 26, 36) is a single-component plastic extrusion.

18. Shower head in accordance with one of the previous claims, in which water-jet disk (6, 36) and elastomer disk (14) are extruded in a two-component procedure.

## Revendications

1. Pomme de douche avec
un corps (1) qui présente
un orifice (3) pour la pénétration d'un élément de raccordement (4) et
un orifice de sortie opposé à celui-ci,
un élément de disque à jets (7), et
un joint pour rendre étanche l'intérieur du corps (1) vis-à-vis de l'élément de raccordement (4) qui
est admis par l'élément de disque à jets (7) contre l'élément de raccordement (4), **caractérisée en ce que** l'élément de disque à jets (7) présente un disque à jets (6, 26, 36) rendu étanche vis-à-vis du bord (5) du corps (1) recouvrant l'orifice de sortie et est raccordable à l'intérieur du corps (1),
le disque à jets (26) étant rendu flexible et/ou élastique dans sa zone marginale dans une direction perpendiculaire à leur plan.

2. Pomme de douche selon la revendication 1, dans laquelle le corps (1) a la forme d'un godet, l'orifice de raccordement (3) étant disposé dans le fond du godet (2).

3. Pomme de douche selon la revendication 1 ou 2, dans laquelle l'assemblage entre l'élément de disque à jets (7) et le corps (1) s'effectue au niveau de l'orifice de raccordement (3).

4. Pomme de douche selon l'une quelconque des revendications qui précèdent, dans laquelle le dispositif d'assemblage entre l'élément de disque à jets (7) et le corps (1) est une fixation à baïonnette ou présente une fixation à baïonnette.

5. Pomme de douche selon l'une quelconque des revendications qui précèdent, dans laquelle le dispositif d'assemblage est un raccord à vis.

6. Pomme de douche selon l'une quelconque des revendications qui précèdent, dans laquelle le joint est un joint torique (20).

7. Pomme de douche selon l'une des revendications 1 à 6, dans laquelle le joint a une forme plate.

8. Pomme de douche selon l'une quelconque des revendications qui précèdent, dans laquelle l'élément de disque à jets (7) présente un embout (8) à peu près cylindrique et sur la face avant duquel le disque à jets (6, 26, 36) est disposé.

9. Pomme de douche selon la revendication 8, dans laquelle l'embout cylindrique (8) coopère avec un embout cylindrique (9) à l'intérieur du corps.

10. Pomme de douche selon la revendication 9, dans laquelle le dispositif d'assemblage opère entre les embouts cylindriques (8, 9).

11. Pomme de douche selon l'une quelconque des revendications qui précèdent, dans laquelle le joint pour l'élément de raccordement (4) est moulé par injection d'une seule pièce avec le joint pour le bord du disque à jets (6, 26, 36).

12. Pomme de douche selon l'une quelconque des revendications qui précèdent, dans laquelle le joint du disque à jets (6, 36) est une partie d'un disque élastomère (14) présentant les orifices de sortie du jet se trouvant contre la face interne du disque à jets (6, 36).

13. Pomme de douche selon l'une quelconque des revendications qui précèdent, dans laquelle le joint du disque à jets (6, 36) est admis sur compression dans une direction perpendiculaire au plan de l'orifice de sortie du jet du corps (1).

14. Pomme de douche selon l'une quelconque des revendications qui précèdent, dans laquelle le disque à jets (26) présente une réduction de section transversale (27) le long du bord.

15. Pomme de douche selon l'une quelconque des revendications qui précèdent, dans laquelle le dispositif d'assemblage est disposé dans une direction proche plus près de l'orifice de raccordement (3) que de l'orifice de sortie du corps (1).

16. Pomme de douche selon l'une quelconque des revendications qui précèdent, dans laquelle le dispositif de raccordement (4) présente une section terminale (16) de type sphérique engrenant dans le corps (1), par rapport à laquelle le corps (1) est orientable, le joint provoquant un freinage et un blocage.

17. Pomme de douche selon l'une quelconque des revendications qui précèdent, dans laquelle le corps (1) et/ou l'élément de disque à jets (6, 26, 36) est moulé par injection d'une seule pièce en plastique.

18. Pomme de douche selon l'une quelconque des revendications qui précèdent, dans laquelle le disque à jets (6, 36) et le disque élastomère (14) sont moulés par injection dans un procédé à deux composants.
